# FASCICULE DE BREVET EUROPEEN

(11) **EP 2 731 735 B1**
(45) Date de publication et mention de la délivrance du brevet: **27.05.2015**
(21) Numéro de dépôt: 12714811.2
(22) Date de dépôt: 19.03.2012
(51) Int. Cl.: B07C 1/04, B65H 7/20

(54) **DISPOSITIF DE DEPILAGE POUR MACHINE DE TRI D'OBJETS PLATS ET PROCEDE DE DEPILAGE D'OBJETS PLATS**
EXTRAKTIONSVORRICHTUNG FÜR EINE MASCHINE ZUM SORTIEREN VON FLACHEN GEGENSTÄNDEN UND VERFAHREN ZUM EXTRAHIEREN VON FLACHEN GEGENSTÄNDEN
EXTRACTION DEVICE FOR A MACHINE FOR SORTING FLAT OBJECTS, AND METHOD FOR EXTRACTING FLAT OBJECTS

(30) Priorité: 13.07.2011 FR 1156392
(43) Date de publication de la demande: 21.05.2014
(73) Titulaire: Solystic, 92220 Bagneux (FR)
(72) Inventeur: DAUVERGNE, Mickaël, 26600 Mercurol (FR); AMBROISE, Stéphane, 26600 Serves (FR); CORDOLA, Christophe, 07300 Saint-Jean-de-Muzols (FR); FORELLA, Guy, 07130 Saint-Péray (FR)
(74) Mandataire: Prugneau, Philippe
(86) Numéro de dépôt international: PCT/FR2012/050575
(87) Numéro de publication internationale: WO 2013/007904

(56) Documents cités:
- EP-A2- 2 165 775
- DE-B3-102004 012 378

## Description

### Domaine technique

L'invention concerne de façon générale un dispositif de dépilage pour machine de tri d'objets plats, configuré pour accepter en entrée des objets plats en pile et restituer en sortie lesdits objets plats en série, séparés entre eux par un écart prédéterminé, ledit dispositif de dépilage comprenant au moins des premiers moyens de détection aptes à détecter la transition entre un objet N d'un premier type spécialisé d'objets ou d'un type d'objets par défaut et un objet N+1, consécutif, respectivement d'un second ou premier type spécialisé d'objets ; un premier programme de dépilage spécialisé et un second programme de dépilage spécialisé, chacun apte à maintenir respectivement un premier écart nominal et un second écart nominal entre deux objets plats consécutifs ; une unité de contrôle/commande apte à exécuter automatiquement l'un desdits premier et second programmes de dépilage spécialisés selon le type d'objets détectés.

L'invention concerne également un procédé de dépilage d'objets plats au cours duquel on accepte en entrée des objets plats disposés en pile, on réalise une étape de "dépilage" des objets plats pour restituer en sortie lesdits objets plats en série séparés par un écart prédéterminé, on réalise une étape de "détection de transition" au cours de laquelle on détecte la transition entre,un objet N d'un premier type spécialisé d'objets ou d'un type d'objets par défaut et un objet N+1 consécutif et respectivement d'un second ou premier type spécialisé d'objets, on modifie ledit écart prédéterminé respectivement selon le type d'objets détecté pour appliquer un premier écart nominal ou un second écart nominal correspondant.

### Technique antérieure

Les machines de tri d'objets plats actuelles sont couramment utilisées pour gérer les flux d'objets plats de divers types tels que par exemple des lettres, cartes postales, magazines ouverts, courrier emballé dans un matériau plastique. Le spectre des types d'objets à dépiler et convoyer est souvent large. Ces machines de tri intègrent des moyens de guidage et différents moyens de déplacement des objets plats tels que notamment des convoyeurs à bandes, par exemple des bandes perforées couplées à une chambre d'aspiration, des convoyeurs à courroies pincées. Les caractéristiques physiques, dimensionnelles et de matière de ces objets plats sont très différentes d'un type d'objets à un autre. Or ces caractéristiques ont un impact notable sur la façon dont les objets plats de chaque type d'objets peuvent être déplacés. Ainsi, le comportement des objets plats dans les moyens de convoyage est très différent d'un type d'objets à l'autre, certains objets plats ayant tendance à être plus ralentis que d'autre. Cette différence peut être accentuée en fonction du type de convoyeurs utilisés. C'est particulièrement le cas pour les convoyeurs à courroies pincées de grandes longueurs et formant des virages. Avec le ralentissement de certains objets plats, l'écart entre objets plats de différents types a tendance à varier au fil du déplacement des objets plats, ce qui risque de provoquer des bourrages et/ou des rattrapages de deux objets plats consécutifs. Il est donc important que ces machines de tri intègrent des dispositifs de dépilage aptes à gérer de manière optimale les écarts entre objets plats.

La publication EP 2 165 775 décrit un dispositif de dépilage pour machine de tri d'objets plats dont l'entrée reçoit des lots homogènes d'objets plats à trier et à répartir dans une pluralité de sorties, par exemple en fonction des points de livraison successifs. Chaque lot homogène d'objets plats comprend des objets plats ayant en commun un paramètre dimensionnel et/ou physique et/ou de matière. Le tri est obtenu en une ou plus souvent plusieurs passes. Ce dispositif de dépilage comporte des capteurs aptes à détecter et reconnaître le type d'objets du lot se présentant à l'entrée du dispositif de dépilage pour, automatiquement et en fonction du type d'objets reconnu, adapter l'un des paramètres de fonctionnement du dispositif de dépilage tel que la vitesse de déplacement dudit objet plat, l'écart entre deux objets plats, la rampe d'accélération, le niveau de vide dans la chambre d'aspiration, le temps de déclenchement d'un dispositif anti prises multiples. Ces moyens de détection sont notamment aptes à reconnaître les emballages plastiques, les magazines reliés au moyen d'agrafes métalliques. Selon cette publication un lot homogène peut comporter un seul objet plat. Ainsi, pour éviter tout problème de bourrage et de rattrapage d'objets plats, le réglage des paramètres de fonctionnement de ce dispositif de dépilage peuvent varier d'un objet plat à l'autre. Ce genre de dispositif de dépilage a néanmoins un débit limité. En effet, certains paramètres de fonctionnement de ce genre de dispositif de dépilage, tels que par exemple l'inclinaison de la pile d'objets plats présentés en entrée sur chant, l'aspiration de la chambre d'aspiration, ne peuvent être modifiés instantanément et nécessitent un certain laps de temps avant que leurs nouvelles valeurs ne soient atteintes et stables, ce qui rend leur modification impossible pour chaque pli successif. Ainsi, les modifications de réglages réalisées à chaque détection d'un type d'objets différents, nuisent au débit et à la fiabilité du dispositif de dépilage. Il n'est pas rare que les objets plats détectés se soient déplacés d'un mètre avant que la bonne valeur, par exemple une valeur de dépression, soit atteinte. Il est d'ailleurs précisé à cet effet dans cette publication que le dispositif de dépilage s'adresse à un lot homogène d'objets. De plus, ce genre de dispositif de dépilage permet d'adapter l'écart entre objets plats en fonction de types d'objets prédéterminés. Il ne permet toutefois pas d'adapter la façon dont chaque objet plat est traité par le dispositif de dépilage en fonction des spécificités physiques complémentaires inhérentes à chaque objet plat. De plus, il ne permet pas de gérer des lots d'objets plats non homogènes.

### Exposé de l'invention

Le but de l'invention est de remédier à ces inconvénients en proposant un dispositif et un procédé de dépilage d'objets plats permettant de prendre en compte les différents types d'objets, en anticipant les risques de variation d'écart entre objets plats, tout en optimisant le débit de dépilage. L'invention a également pour but de proposer un dispositif et un procédé de dépilage permettant, outre la prise en compte de différents types d'objets, d'adapter le traitement de chaque objet en fonction des spécificités propres de cet objet au sein du type d'objets auquel il appartient, notamment pour préserver au mieux l'intégrité de chaque objet plat.

A cet effet, l'invention a pour objet un dispositif de dépilage pour machine de tri d'objets plats, configuré pour accepter en entrée des objets plats en pile et restituer en sortie lesdits objets plats en série séparés entre eux par un écart prédéterminé, ledit dispositif de dépilage comprenant au moins :
- des premiers moyens de détection aptes à détecter la transition entre un objet N d'un premier type spécialisé d'objets ou d'un type d'objets par défaut et un objet N+1, consécutif, respectivement d'un second ou d'un premier type spécialisé d'objets,
- un premier programme de dépilage spécialisé et un second programme de dépilage spécialisé, chacun apte à maintenir respectivement un premier écart nominal et un second écart nominal entre deux objets plats dépilés consécutifs,
- une unité de contrôle/commande apte à exécuter automatiquement l'un desdits premier et second programmes de dépilage spécialisés selon le type d'objets détecté,
caractérisé en ce qu'il comprend un programme de dépilage par défaut apte à maintenir, entre deux objets plats dépilés consécutifs, un écart nominal par défaut différent desdits premier et second écarts nominaux, ladite unité de contrôle/commande étant agencée pour exécuter automatiquement ledit programme de dépilage par défaut en réponse à la détection de ladite transition, à comptabiliser lesdits objets plats subséquents à ladite transition, et en réponse à l'atteinte d'un seuil de comptage prédéterminé, à exécuter, pour lesdits objets plats subséquents et jusqu'à la prochaine détection de transition, ledit premier, second programme de dépilage spécialisé correspondant au type spécialisé d'objets détecté.

On entend ici par écart, l'espace sans objet plat séparant la partie aval d'un premier objet plat et la partie amont d'un second objet plat le suivant selon le sens de déplacement des objets plats.

Le dispositif de dépilage selon l'invention permet de détecter efficacement les transitions entre types d'objets dépilés. Les changements de réglages n'intervenant qu'après confirmation de la nécessité de ces changements de réglage obtenue par l'atteinte d'un seuil prédéterminé, le dispositif de dépilage selon l'invention permet d'adapter de manière optimale les écarts entre les objets plats en moyennant les risques d'erreur.

Le dispositif selon l'invention peut avantageusement présenter les particularités suivantes :
- ledit écart nominal par défaut est plus grand que ledit second écart nominal lui-même plus grand que ledit premier écart nominal,
- le dispositif de dépilage comprend au moins un troisième programme de dépilage spécialisé apte à maintenir un troisième écart nominal entre deux objets plats consécutifs, et un quatrième programme de dépilage spécialisé apte à maintenir un quatrième écart nominal entre deux objets plats consécutifs,
- ledit troisième écart nominal est plus grand que ledit second écart nominal et plus petit que ledit écart nominal par défaut, et ledit quatrième écart nominal est plus grand que ledit troisième écart nominal et plus petit que ledit écart nominal par défaut,
- lesdits premiers moyens de détection sont agencés pour détecter au moins l'un desdits premier, second, troisième et quatrième types spécialisés d'objets selon au moins un type d'objets prédéterminé correspondant respectivement aux envois plats au format lettre, envois plats grand format, magazines, envois plats emballés,
- le dispositif de dépilage comporte en outre des seconds moyens de détection agencés pour détecter la différence entre au moins une caractéristique physique prédéterminée dudit objet plat dépilé et la valeur nominale prédéterminée de ladite caractéristique physique pour le type spécialisé d'objets auquel ledit objet plat correspond, ladite unité de contrôle/commande étant apte à moduler, de manière prédéterminée en fonction de cette détection de différence, ledit écart nominal correspondant,
- ladite unité de commande est apte à modifier ledit écart prédéterminé ou à moduler l'un desdits écarts nominaux en appliquant une valeur prédéterminée à au moins l'un des paramètres de fonctionnement dudit dispositif de dépilage choisi dans le groupe comprenant au moins la vitesse de déplacement dudit objet plat, l'inclinaison dudit objet plat sur chant, la position et la pression d'un soufflage appliqué sur ledit objet plat, la dépression d'une aspiration appliquée sur ledit objet plat,
- ladite caractéristique physique prédéterminée est choisie dans le groupe comprenant au moins les dimensions, la rigidité, l'épaisseur, le poids dudit objet plat dépilé.

L'invention a également pour objet un procédé de dépilage d'objets plats au cours duquel on accepte en entrée des objets plats disposés en pile, on réalise une étape de "dépilage" des objets plats et on restitue en sortie lesdits objets plats en série séparés par un écart prédéterminé, on réalise une étape de "détection de transition" au cours de laquelle on détecte la transition entre un objet N d'un premier type spécialisé d'objets ou d'un type d'objets par défaut et un objet N+1 consécutif et respectivement d'un second ou premier type spécialisé d'objets, on modifie ledit écart prédéterminé respectivement selon le type d'objets détecté pour appliquer un premier écart nominal ou un second écart nominal correspondant, caractérisé en ce qu'après détection d'une transition, on dépile lesdits objets plats avec un écart nominal par défaut différent desdits premier et second écarts nominaux, en ce qu'au cours d'une étape "incrémentation compteur" on comptabilise lesdits objets plats subséquents à ladite transition, en ce qu'au cours d'une étape « vérification seuil comptage atteint" on vérifie l'atteinte par ledit comptage d'un seuil de comptage prédéterminé et, lorsque ledit seuil de comptage est atteint, jusqu'à la prochaine "détection de transition", on dépile lesdits objets plats subséquents avec ledit premier, second écart nominal correspondant au type d'objets détecté.

De manière avantageuse, au cours d'une étape de "détection de différence", on détecte la différence entre au moins une caractéristique physique prédéterminée dudit objet plat dépilé et la valeur nominale prédéterminée de ladite caractéristique physique pour ledit type spécialisé d'objets correspondant, et en ce qu'au cours d'une étape de "modulation de programme", on module de manière prédéterminée en fonction de cette détection de différence, ledit écart nominal correspondant respectivement dans ledit programme de dépilage spécialisé ou par défaut.

### Description sommaire des dessins

La présente invention sera mieux comprise et d'autres avantages apparaîtront à la lecture de la description détaillée d'un mode de réalisation pris à titre d'exemple nullement limitatif et illustré par les dessins annexés, dans lesquels :
- la figure 1 est une vue de dessus d'une machine de tri d'objets plats comportant un dispositif de dépilage selon l'invention ;
- la figure 2 est une vue schématique partielle en perspective du dispositif de dépilage selon l'invention ;
- la figure 3 est un organigramme représentant schématiquement les étapes du procédé de dépilage selon l'invention ;
- les figures 4 et 5 sont des schémas illustrant deux séquences de fonctionnement du procédé de dépilage.

### Description des modes de réalisation

En référence à la figure 1, la machine de tri 1 d'objets plats 5 comporte un dispositif de dépilage 2, des moyens de convoyage 3 et des sorties de tri 4, 4', 4". A son entrée, le dispositif de dépilage 2 reçoit des objets plats 5 disposés en pile sur chant. Les objets plats 5 sont dépilés de manière connue de l'Homme du métier et, en sortie du dispositif de dépilage 2, ils sont séparés entre eux avec un écart prédéterminé pour être déplacés en série sur chant. Dans l'exemple illustré, les moyens de convoyage 3 comportent notamment un convoyeur à bandes de type "fermé", formant une boucle le long de laquelle les sorties de tri 4 sont réparties. Ainsi, une fois dépilés, les objets plats 5 sont convoyés vers les sorties de tri 4 selon une logique de tri prédéterminée. Le sens de déplacement des objets plats 5 sur le convoyeur à bandes est schématisé par les flèches F. Il est bien entendu que l'invention s'applique également à toute machine de tri d'objets plats dont le convoyeur est de type "ouvert" et ne forme pas une boucle fermée.

En référence à la figure 2 détaillant le dispositif de dépilage 2, les objets plats 5 reposent sur chant sur un tapis de pied 6 motorisé. Ils sont calés le long d'une rive de taquage 7 et plaqués contre une plaque 9 fixe, par l'intermédiaire d'une palette 8 mobile en translation vers la plaque 9. La plaque 9 et la rive de taquage 7 sont séparées par une fente d'extraction 10 au travers de laquelle les objets plats 5 sont dépilés, de manière connue, selon la direction D symbolisée par une flèche. Le dispositif de dépilage 2 comprend en outre des premiers moyens de détection 11, par exemple intégrés à la plaque fixe 9 et conçus pour détecter une transition entre différents types prédéterminés d'objets, par exemple :
- un premier type spécialisé d'objets correspondant aux envois plats petits formats papier, par exemple de type format lettre,
- un second type spécialisé d'objets correspondant aux envois plats grands formats papier,
- un troisième type spécialisé d'objets correspondant aux magazines avec agrafe(s),
- un quatrième type spécialisé d'objets correspondant aux envois plats emballés dans du plastique.
Dans l'exemple illustré, les premiers moyens de détection 11 fournissent, avant dépilage, l'information concernant toute éventuelle transition d'un type spécialisé d'objets à un autre. Le dépilage peut ainsi être réalisé en tenant compte de cette transition. Selon un autre mode de réalisation non représentée, les premiers moyens de détection 11 fournissent cette information en cours de dépilage, suffisamment tôt pour que l'information puisse être répercutée sur l'écart avec lequel les objets plats sont dépilés.

Selon un mode de réalisation non représenté, lors d'une seconde passe de tri ou d'une passe ultérieure, les transitions peuvent être connues de la passe de tri précédente au cours de laquelle une liste peut être établie, cette liste comportant par exemple les objets et leurs types d'objets correspondants. Dans ce cas, les moyens de détection intègrent cette liste préétablie.

Selon un autre mode de réalisation non représenté, les transitions peuvent être connues à l'avance, par exemple par le biais d'une liste associée à chaque pile d'objets plats, communiquée par l'émetteur du lot contenant la pile d'objets plats. Comme la précédente, cette liste peut comporter les objets et leurs types d'objets correspondants Dans ce cas également, les moyens de détection intègrent cette liste préétablie.

En référence aux figures, la détection du type spécialisé d'objets peut être séquentielle et relative dans le sens où l'on détecte la transition entre un type spécialisé d'objets précédemment détecté et le type spécialisé d'objets couramment détecté. L'étape de détection peut ainsi comporter des sous-étapes de détection telles que décrites ci-après. Par exemple, lors d'une première sous-étape de détection, on vérifie si l'objet plat 5 à dépiler appartient au quatrième type spécialisé d'objets (envois plats emballés dans du plastique) en détectant le matériau de ses faces externes. Si ce matériau est du plastique et non du papier, l'objet plat 5 est affecté au quatrième type spécialisé d'objets (envois plats emballés dans du plastique) et dépilé avec un quatrième écart nominal séparant les objets plats 5 consécutifs. Si ce matériau n'est pas détecté comme du plastique, lors d'une deuxième sous-étape de détection, on vérifie si l'objet plat à dépilé comporte une ou plusieurs agrafes. En cas de présence d'agrafe, l'objet plat 5 à dépiler est affecté au troisième type spécialisé d'objets (magazines avec agrafe(s)) et dépilé avec un troisième écart nominal séparant les objets plats 5 consécutifs. En cas de non détection d'agrafe, lors une troisième sous-étape de détection, on vérifie si les dimensions de l'objet plat 5 à dépilé correspondent aux objets du deuxième type spécialisé d'objets (envois plats grands formats papier). Dans l'affirmative, l'objet plat 5 à dépiler est affecté au second type spécialisé d'objets (envois plats grands formats papier) et dépilé avec un second écart nominal séparant les objets plats 5 consécutifs. Dans la négative, l'objet plat 5 en cours de dépilage est affecté au premier type spécialisé d'objets (envois plats petits formats papier) et dépilé avec un premier écart nominal séparant les objets plats 5 consécutifs. Il est bien entendu que les types spécialisés d'objets peuvent être prédéterminés selon d'autres critères que ceux décrits et que la séquence de détection peut être différente. De même les types spécialisés d'objets peuvent être plus ou moins nombreux. Les premiers moyens de détection 11 permettent ainsi de détecter toute transition entre le type d'un objet plat N dépilé et le type d'un objet plat N+1 consécutif à dépiler. Comme décrit ultérieurement, cette détection de transition est utilisée pour adapter le fonctionnement du dispositif de dépilage 2 et en particulier l'écart prédéterminé séparant les objets plats 5 consécutifs en fonction de leurs caractéristiques physiques et des risques de glissement et décalages inhérents à ces caractéristiques physiques. Les premiers moyens de détection 11 comportent par exemple un capteur de matériau, une caméra ou tout autre moyen connu adapté. Les premiers moyens de détection 11 peuvent également être disposés en regard de la fente d'extraction 10 au-dessus de la pile d'objets plats 5.

Le dispositif de dépilage 2 comprend en outre une unité de contrôle/commande (non représentée) qui exécute automatiquement différents programmes de dépilage adaptés respectivement aux différents types spécialisés d'objets détectés par les premiers moyens de détection 11. Ainsi, un premier programme de dépilage spécialisé est apte à maintenir un premier écart nominal prédéterminé entre deux objets plats 5 consécutifs appartenant au premier type spécialisé d'objets (envois plats petits formats papier), par exemple de 100 mm; un second programme de dépilage spécialisé est apte à maintenir un second écart nominal prédéterminé entre deux objets plats 5 consécutifs appartenant au second type spécialisé d'objets (envois plats grands formats papier), par exemple de 150 mm ; un troisième programme de dépilage spécialisé est apte à maintenir un troisième écart nominal prédéterminé entre deux objets plats 5 consécutifs appartenant au troisième type spécialisé d'objets (magazines avec agrafe(s)), par exemple de 200 mm ; un quatrième programme de dépilage spécialisé est apte à maintenir un quatrième écart nominal prédéterminé entre deux objets plats 5 consécutifs appartenant au quatrième type spécialisé d'objets (magazines), par exemple de 250 mm. De plus, un programme de dépilage par défaut est apte à maintenir un écart nominal par défaut prédéterminé entre deux objets plats 5 consécutifs n'appartenant à aucun type spécialisé d'objets, par exemple de 300 mm. Comme décrit ultérieurement, ce programme de dépilage par défaut sera utilisé comme programme "refuge" lorsque les objets plats 5 dépilés ont des caractéristiques hétérogènes, et également à chaque transition. Ainsi, lorsqu'une transition est détectée, l'unité de contrôle/commande exécute le programme de dépilage par défaut et comptabilise les objets plats 5 subséquents à la détection de la transition. Si une autre transition est détectée, le compteur est remis à zéro et le comptage reprend. Lorsqu'après une transition, un seuil comptage prédéterminé est atteint, l'unité de contrôle/commande exécute le premier, second, troisième ou quatrième programme de dépilage spécialisé correspondant. Tant que le seuil comptage n'est pas atteint, l'unité de contrôle/commande exécute le programme de dépilage par défaut et dépile les objets plats 5 séparés par l'écart nominal. Ainsi, une fois le seuil de comptage atteint, l'écart prédéterminé séparant deux objets plats 5 dépilés est adapté au type spécialisé auquel correspondent les objets dépilés et l'objet plat à dépiler suivant. A chaque programme de dépilage spécialisé et programme de dépilage par défaut, correspondent également des paramètres de fonctionnement ayant des valeurs prédéterminées spécifiques. Ces paramètres de fonctionnement sont par exemple la vitesse de déplacement de l'objet plat 5, l'angle de l'objet plat 5 sur chant, la position et la pression d'un soufflage appliqué sur l'objet plat 5, la dépression d'une aspiration appliquée sur l'objet plat 5. Le réglage de l'angle de l'objet plat 5 sur chant s'obtient par exemple en faisant varier séparément l'avance et le recul du tapis de pied 6 et de la palette 8.

A chaque type d'objets, spécialisé ou par défaut, peuvent correspondre différentes caractéristiques physiques des objets plats 5, par exemple des caractéristiques de dimensions, rigidité, épaisseur, poids. Ainsi à l'intérieur d'un même type spécialisé d'objets, ces valeurs de caractéristiques physiques peuvent varier. L'unité de contrôle/commande est agencée pour mémoriser une valeur nominale pour chacune de ces caractéristiques physiques, cette valeur nominale étant prédéterminée en fonction du type d'objets auxquels les objets plats 5 appartiennent. Chaque valeur nominale peut également être une plage de valeurs. Le dispositif de dépilage 2 comprend des seconds moyens de détection 12 aptes à détecter, pour un type spécialisé d'objets, si l'une des caractéristiques physiques prédéterminée de l'objet plat 5 dépilé est différente de la valeur nominale prédéterminée. En cas de différence, l'unité de contrôle/commande module, de manière prédéterminée, les paramètres de fonctionnement du programme de dépilage utilisé et donc l'écart nominal entre deux objets plats 5 dépilés consécutifs.

Le dispositif de dépilage 2 tel que décrit précédemment peut avantageusement être couplé avec un ou plusieurs autres dispositifs de dépilage 2 similaires ou différents.

Le procédé de dépilage selon l'invention est décrit ci-après en référence à la figure 3. Au démarrage, à l'étape "activation programme par défaut" 20, l'unité de contrôle/commande exécute le programme de dépilage par défaut avec les réglages de paramètres de fonctionnement correspondant, de sorte à ménager entre deux objets plats 5 dépilés consécutifs un écart nominal par défaut prédéterminé. Cet écart nominal par défaut, par exemple de 300 mm, est adapté à tous les types d'objets. Le programme de dépilage par défaut est donc un programme de dépilage "refuge" permettant de dépiler les objets plats 5 avec un écart nominal par défaut évitant les problèmes de bourrage et de prise multiple quel que soit le type d'objets plats 5 dépilés. Ce programme de dépilage par défaut est adapté aux pires cas. Toutefois, il ne permet pas d'atteindre un rendement optimal du dispositif de dépilage 2, d'où l'intérêt de programmes de dépilage spécialisés fonctionnant avec des écarts nominaux inférieurs et permettant au dispositif de dépilage 2 d'atteindre des rendements supérieurs.

Au cours d'une étape de "détection de transition" 22, on utilise les premiers moyens de détection 11 afin de vérifier si l'objet plat 5 dépilé appartient à l'un des types spécialisés d'objets.

Si à cette étape "détection de transition" 22, l'objet plat 5 à dépiler est détecté comme étant d'un type spécialisé d'objets différent du type d'objets correspondant au programme de dépilage actif, alors le procédé est poursuivi par l'étape de "vérification programme par défaut actif ?" 23 au cours de laquelle on vérifie si le programme de dépilage actif est le programme de dépilage par défaut.

Dans la négative, si le programme de dépilage utilisé est différent du programme de dépilage par défaut, on réalise une étape "activation programme de dépilage par défaut" 24 au cours de laquelle on active le programme de dépilage par défaut. L'étape "activation programme par défaut" 24 est suivie d'une étape de "mise à zéro compteur" 25 au cours de laquelle on remet le compteur à zéro.

Dans l'affirmative, si le programme de dépilage utilisé lors de l'étape "vérification programme par défaut actif ?" 23 est le programme de dépilage par défaut, on procède directement à l'étape de "mise à zéro compteur" 25.

Ensuite, on réalise, une étape "incrémentation compteur" 26 au cours de laquelle, à chaque objet plat 5 à dépiler, subséquent à la détection de la transition et qui correspond au type spécialisé d'objets détecté, on incrémente le compteur d'une unité.

Ensuite, au cours de l'étape "vérification seuil comptage atteint" 27, on vérifie si le nombre d'objets plats 5 comptés, du type spécialisé d'objets détecté après la transition, est égal au seuil de comptage prédéterminé, par exemple de trois objets plats 5 comptés.

Si le seuil de comptage prédéterminé est atteint, le procédé de dépilage est poursuivi par l'étape "activation programme spécial" 28 au cours de laquelle, l'unité de contrôle/commande passe du programme de dépilage par défaut à l'un des programmes de dépilage spécialisés. Ainsi, l'unité de contrôle/commande modifie l'écart entre les objets plats 5 consécutifs dépilés et éventuellement l'un ou plusieurs des autres paramètres de fonctionnement du dispositif de dépilage 2 comme décrit plus loin.

Ensuite, on réalise une étape de "détection de différence" 29 au cours de laquelle on utilise les seconds moyens de détection 12 pour vérifier si les caractéristiques physiques prédéterminées de l'objet plat 5 dépilé correspondent aux valeurs nominales prévues par le programme de dépilage spécial. Ces caractéristiques physiques sont par exemple les dimensions, la rigidité, l'épaisseur, le poids de l'objet plat dépilé. La détection de différence peut porter sur une ou plusieurs de ces caractéristiques physiques.

Si à cette étape "détection différence" 29, les caractéristiques physiques de l'objet plat 5 dépilé correspondent individuellement aux valeurs nominales prévues, il n'y a pas de détection d'une différence, et le procédé de dépilage est poursuivi par l'étape "détection de transition" 22 précédemment décrite.

Si à l'étape "détection différence" 29, l'une (ou plusieurs) des caractéristiques physiques de l'objet plat 5 dépilé ne correspond(ent) pas à sa(ses) valeur(s) nominale(s) préétablie(s) selon le programme de dépilage actif, il y a détection d'une différence et le procédé de dépilage est poursuivi par l'étape "modulation de programme" 30 au cours laquelle on module un ou plusieurs paramètres de fonctionnement du dispositif de dépilage 2, de manière prédéterminée, en fonction de la différence de caractéristique physique détectée. On peut ainsi, par exemple, moduler un ou plusieurs des paramètres suivants : la vitesse de déplacement de l'objet plat 5, l'angle de l'objet plat 5 sur chant, la position et la pression d'un soufflage appliqué sur l'objet plat 5, la dépression d'une aspiration appliquée sur l'objet plat 5.

Après l'étape "modulation de programme" 30, on continue le dépilage dans le programme de dépilage en cours avec les paramètres de fonctionnement modulés et on réalise l'étape "détection de transition" 22 telle que précédemment décrite.

Si au cours de l'étape "vérification seuil comptage atteint" 27, le seuil prédéterminé n'est pas atteint, le procédé de dépilage est poursuivi par l'étape "détection différence" 29 telle que précédemment décrite.

L'étape de "vérification seuil atteint" 27 permet ainsi de moyenner le risque d'erreurs et de préserver le temps nécessaires aux changements de paramètres de fonctionnement entre deux réglages différents. Les dispositifs de dépilage connus réagissent objet par objet, aussi ils sont souvent instables puisqu'ils sont susceptibles, à chaque objet plat à dépiler, de changer de programme de dépilage. Ils sont également peu efficaces car, de manière fréquente, le nouveau paramètre de fonctionnement n'a pas eu le temps d'être atteint qu'il doit déjà être modifié pour s'adapter au nouvel objet plat à dépiler. De plus, les dispositifs de dépilage connus prennent en compte les erreurs de détection. Ainsi en cas de détection erronée de la nécessité de changer de programme de dépilage, le programme de dépilage est modifié sans possibilité d'éviter cette modification. Ainsi, le dispositif de dépilage 2 et le procédé de dépilage selon l'invention permettent de prendre en compte de telles erreurs de détection et d'avoir un fonctionnement stable au cours duquel les consignes de réglages ont le temps d'être atteintes avant tout autre changement. En effet, en cas d'une détection ponctuelle erronée, le seuil ne sera soit :
- pas atteint, la détection des objets plats 5 subséquents permettant de corriger l'erreur de détection si les détections subséquentes des caractéristiques des objets plats 5 ne confirment pas la détection erronée préalable ;
- atteint si les objets plats 5 subséquents à la détection erronée sont du même type d'objets que l'objet plat 5 à la source de la détection erronée.
Dans ce dernier cas, le changement de programme de dépilage sera justifié par le fait que le type des objets plats 5 subséquents est le même que celui de l'objet plat 5 à la source de la détection erronée. Le seuil permet ainsi une temporisation entre la détection et l'application de la consigne liée à cette détection. Pendant ce laps de temps, le programme de dépilage par défaut permet de continuer à dépiler les objets plats 5. Le dispositif de dépilage 2 et le procédé selon l'invention permettent ainsi d'utiliser des lots d'objets plats 5 hétérogènes tout en ayant un rendement optimal en termes de débit.

Si à l'étape "détection de transition" 22, l'objet plat 5 à dépiler est du même type d'objets que celui correspondant au programme de dépilage actif et en cours d'utilisation, alors le procédé est poursuivi par l'étape "incrémentation compteur" 26 précédemment décrite. Les étapes précédemment décrite sont individuellement commandées par l'unité de contrôle/commande.

Les figures 4 et 5 illustrent de manière simplifiée deux séquences de fonctionnement du procédé de dépilage selon l'invention. Sur chacune de ces figures, la partie supérieure représente l'état de la pile d'objets plats présentée à l'entrée du dispositif de dépilage, la partie inférieure illustre graphiquement les étapes de "détection de transition" 22 et de "vérification seuil comptage atteint" 29, ainsi que le passage entre les différents programmes de dépilage par défaut et spécialisés. Le sens d'avancée des objets plats est illustré par la flèche F. De plus, par souci de clarté, notamment l'étape de "détection différence" 23 n'est pas représentée sur ces figures.

En référence à la figure 4, dans la première séquence de fonctionnement, les objets plats du premier paquet d'objets 51 dépilés sont d'un type d'objets non prédéterminé. Pendant une première période de temps L01, l'unité de contrôle/commande exécute donc le programme de dépilage par défaut conformément aux étapes "activation programme par défaut" 20 et 24. Ainsi, pendant cette première période de temps L01, les objets plats sont dépilés, séparés par un écart nominal par défaut. La première période de temps L01 s'étend jusqu'à la détection d'une transition. Lorsqu'à l'étape "détection de transition" 22, le premier objet plat d'un second paquet d'objets 52 appartenant à un premier type spécialisé d'objets est détecté, l'unité de contrôle/commande continue à exécuter le programme de dépilage par défaut en dépilant les objets plats séparés pat l'écart nominal par défaut pendant une seconde période de temps L02. La seconde période de temps L02 s'étend jusqu'à l'atteinte du seuil de comptage ou une nouvelle détection de transition. Dans l'exemple illustré, lorsque le seuil d'objets plats du premier type spécialisé d'objets détecté est atteint lors de l'étape "vérification seuil compteur atteint" 27, conformément à l'étape "activation programme spécial" 28, l'unité de contrôle/commande exécute le premier programme de dépilage spécialisé. Ainsi, pendant une troisième période de temps L03, l'unité de contrôle/commande dépile les objets plats, séparés par un premier écart nominal, ce premier écart nominal étant différent et de préférence inférieur à l'écart nominal par défaut. La troisième période de temps L03 s'étend jusqu'à toute nouvelle détection de transition. Ainsi, selon l'exemple illustré, lorsque lors de l'étape "détection de transition" 22, le premier objet d'un troisième paquet d'objets 53 appartenant à un second type spécialisé d'objets est détecté, l'unité de contrôle/commande exécute le programme de dépilage par défaut pendant une quatrième période de temps L04 jusqu'à ce que le seuil correspondant soit atteint. Ainsi, pendant la quatrième période de temps L04, l'unité de contrôle/commande dépile les objets plats avec l'écart nominal par défaut. Ensuite, selon l'exemple illustré, lorsque le seuil d'objets plats du second type spécialisé d'objets nouvellement détecté est atteint, l'unité de contrôle/commande exécute le second programme de dépilage spécialisé. Ainsi, pendant une cinquième période de temps L05, l'unité de contrôle/commande dépile les objets plats séparés par un second écart nominal, ce second écart nominal étant différent de l'écart nominal par défaut et du premier écart nominal et de préférence inférieur à l'écart nominal par défaut. La cinquième période de temps L05 s'étend jusqu'à toute nouvelle détection de transition. Ainsi, lorsqu'à l'étape de "détection de transition" 22, le premier objet plat d'un quatrième paquet d'objets 54 est détecté, l'unité de contrôle/commande exécute le programme de dépilage par défaut pendant une sixième période de temps L06 jusqu'à ce que le seuil correspondant soit atteint. Ainsi, pendant la sixième période de temps L06, l'unité de contrôle/commande dépile les objets plats avec l'écart nominal par défaut. Les objets du quatrième paquet d'objets 54 n'appartenant à aucun des types d'objets spécialisés prédéterminés, le fonctionnement selon le programme de dépilage par défaut est prolongé jusqu'à toute nouvelle détection de transition.

En référence à la figure 5, dans la seconde séquence de fonctionnement, les objets plats du premier paquet d'objets 501 sont d'un type d'objets non prédéterminé. Pendant une première période de temps L11, l'unité de contrôle/commande exécute donc le programme de dépilage par défaut conformément aux étapes "programme par défaut" 20 et 24 en dépilant les objets plats séparés par un écart nominal par défaut. La première période de temps L11 s'étend jusqu'à la détection d'une transition. Ensuite, lorsqu'à l'étape "détection de transition" 22, le premier objet plat d'un second paquet d'objets 502 appartenant à un premier type spécialisé d'objets est détecté, l'unité de contrôle/commande continue à exécuter le programme de dépilage par défaut. Ainsi, pendant une seconde période de temps L12, les objets plats continuent à être dépilés, séparés par l'écart nominal par défaut. La seconde période de temps L12 s'étend jusqu'à la détection d'une transition. Ensuite, lorsque lors de l'étape "détection de transition" 22, le premier objet plat d'un troisième paquet d'objets 503 appartenant à un second type spécialisé d'objets est détecté l'unité de contrôle/commande continue pendant une troisième période de temps L13 à exécuter le programme de dépilage par défaut en dépilant les objets plats, séparés par l'écart nominal par défaut. La troisième période de temps L13 s'étend jusqu'à l'atteinte du seuil de comptage prédéterminé ou la détection d'une nouvelle transition. Dans l'exemple illustré, lorsqu'à l'étape "détection de transition" 22, le premier objet d'un quatrième paquet d'objets 504 appartenant à un troisième type spécialisé d'objets est détecté l'unité de contrôle/commande continue à exécuter le programme de dépilage par défaut pendant une quatrième période de temps L14. La quatrième période de temps L14 s'étend jusqu'à l'atteinte du seuil de comptage prédéterminé ou la détection d'une nouvelle transition. Dans l'exemple illustré, entre les étapes "détection de transition" 22 précédentes, le seuil de comptage d'objets plats du premier type spécialisé d'objets détecté n'étant pas atteint, l'unité de contrôle/commande continue à exécuter le programme de dépilage par défaut. Ensuite, lorsqu'à l'étape "détection de transition" 22, le premier objet d'un cinquième paquet d'objets 505 appartenant au second type spécialisé d'objets est détecté, l'unité de contrôle/commande continue à exécuter le programme de dépilage par défaut pendant une cinquième période de temps L15. La cinquième période de temps L15 s'étend jusqu'à l'atteinte du seuil de comptage prédéterminé ou la détection d'une nouvelle transition. Dans l'exemple illustré, lorsque le seuil de comptage d'objets plats du second type d'objets spécialisé nouvellement détecté est atteint, l'unité de contrôle/commande exécute le second programme de dépilage spécialisé conformément notamment à l'étape de "modulation de programme" 25. Ainsi, pendant une sixième période de temps L16, les objets plats sont dépilés, séparés par un second écart nominal. La sixième période de temps L16 s'étend jusqu'à la détection d'une nouvelle transition. Dans l'exemple illustré, lorsqu'à l'étape "détection de transition" 22, le premier objet plat d'un sixième paquet d'objets 506 appartenant au premier type spécialisé d'objets est détecté, l'unité de contrôle/commande exécute le programme de dépilage par défaut. Ainsi, pendant une septième période de temps L17, les objets plats sont dépilés, séparés par l'écart nominal par défaut. La septième période de temps L17 s'étend jusqu'à l'atteinte du seuil de comptage prédéterminé ou la détection d'une nouvelle transition. Ainsi, lorsque le seuil de comptage d'objets plats du premier type spécialisé d'objets nouvellement détecté est atteint, l'unité de contrôle/commande exécute le premier programme de dépilage spécialisé conformément notamment à l'étape de "modulation de programme" 25. Pendant une huitième période de temps L18, les objets plats sont dépilés, séparés par un premier écart nominal. La huitième période de temps L18 s'étend jusqu'à la détection d'une nouvelle transition. Enfin, lorsque, conformément à l'étape "détection de transition" 22, le premier objet d'un septième paquet d'objets 507 est détecté, l'unité de contrôle/commande exécute le programme de dépilage par défaut pendant une neuvième période de temps L19. La neuvième période de temps L19 s'étend jusqu'à l'atteinte du seuil de comptage prédéterminé ou la détection d'une nouvelle transition. Dans l'exemple illustré, les objets du septième paquet d'objets 507 n'appartenant pas un type spécialisé d'objets, le fonctionnement selon le programme de dépilage par défaut est prolongé par l'unité de contrôle/commande et les objets plats sont dépilés, séparés par l'écart nominal par défaut.

Il est bien entendu que ces deux séquences de fonctionnement ne sont données qu'à titre d'exemple et qu'une multitude d'autres séquences de fonctionnement sont possibles.

## Revendications

1. Dispositif de dépilage (2) pour machine de tri (1) d'objets plats (5), configuré pour accepter en entrée des objets plats (5) en pile et restituer en sortie lesdits objets plats (5) en série, séparés entre eux par un écart prédéterminé, ledit dispositif de dépilage (2) comprenant au moins :
- des premiers moyens de détection (11) aptes à détecter la transition entre un objet N d'un premier type spécialisé d'objets ou d'un type d'objets par défaut et un objet N+1, consécutif, respectivement d'un second ou premier type spécialisé d'objets,
- un premier programme de dépilage spécialisé et un second programme de dépilage spécialisé, chacun apte à maintenir respectivement un premier écart nominal et un second écart nominal entre deux objets plats (5) dépilés consécutifs,
- une unité de contrôle/commande apte à exécuter automatiquement l'un desdits premier et second programmes de dépilage spécialisés selon le type d'objets détecté,
**caractérisé en ce qu'**il comprend un programme de dépilage par défaut apte à maintenir, entre deux objets plats (5) dépilés consécutifs, un écart nominal par défaut différent desdits premier et second écarts nominaux, ladite unité de contrôle/commande étant agencée pour exécuter automatiquement ledit programme de dépilage par défaut en réponse à la détection de ladite transition, à comptabiliser lesdits objets plats (5) subséquents à ladite transition, et en réponse à l'atteinte d'un seuil de comptage prédéterminé, à exécuter, pour lesdits objets plats (5) subséquents et jusqu'à la prochaine détection de transition, ledit premier, second programme de dépilage spécialisé correspondant au type spécialisé d'objets détecté.

2. Dispositif de dépilage (2) selon la revendication précédente, **caractérisé en ce que** ledit écart nominal par défaut est plus grand que ledit second écart nominal lui-même plus grand que ledit premier écart nominal.

3. Dispositif de dépilage (2) selon la revendication 1, **caractérisé en ce qu'**il comprend au moins un troisième programme de dépilage spécialisé apte à maintenir un troisième écart nominal entre deux objets plats (5) consécutifs, et un quatrième programme de dépilage spécialisé apte à maintenir un quatrième écart nominal entre deux objets plats (5) consécutifs.

4. Dispositif de dépilage (2) selon la revendication précédente, **caractérisé en ce que** ledit troisième écart nominal est plus grand que ledit second écart nominal et plus petit que ledit écart nominal par défaut, et ledit quatrième écart nominal est plus grand que ledit troisième écart nominal et plus petit que ledit écart nominal par défaut.

5. Dispositif de dépilage (2) selon au moins l'une des revendications précédentes, **caractérisé en ce que** lesdits premiers moyens de détection (11) sont agencés pour détecter au moins l'un desdits premier, second, troisième et quatrième types spécialisés d'objets selon au moins un type d'objets prédéterminé correspondant respectivement aux envois plats au format lettre, envois plats grand format, magazines, envois plats emballés.

6. Dispositif de dépilage (2) selon au moins l'une quelconque des revendications précédentes, **caractérisé en ce qu'**il comporte en outre des seconds moyens de détection (12) agencés pour détecter la différence entre au moins une caractéristique physique prédéterminée dudit objet plat (5) dépilé et la valeur nominale prédéterminée de ladite caractéristique physique pour le type spécialisé d'objets auquel ledit objet plat (5) correspond, ladite unité de contrôle/commande étant apte à moduler, de manière prédéterminée en fonction de cette détection de différence, ledit écart nominal correspondant.

7. Dispositif de dépilage (2) selon l'une des revendications précédentes, **caractérisé en ce que** ladite unité de commande est apte à modifier ledit écart prédéterminé ou à moduler l'un desdits écarts nominaux en appliquant une valeur prédéterminée à au moins l'un des paramètres de fonctionnement dudit dispositif de dépilage (2) choisi dans le groupe comprenant au moins la vitesse de déplacement dudit objet plat (5), l'inclinaison dudit objet plat (5) sur chant, la position et la pression d'un soufflage appliqué sur ledit objet plat (5), la dépression d'une aspiration appliquée sur ledit objet plat (5).

8. Dispositif de dépilage (2) selon la revendication précédente, **caractérisé en ce que** ladite caractéristique physique prédéterminée est choisie dans le groupe comprenant au moins les dimensions, la rigidité, l'épaisseur, le poids dudit objet plat dépilé.

9. Procédé de dépilage d'objets plats (5) au cours duquel on accepte en entrée des objets plats (5) disposés en pile, on réalise une étape de "dépilage" (21) des objets plats (5) et on restitue en sortie lesdits objets plats (5) en série séparés par un écart prédéterminé, on réalise une étape de "détection de transition" (22) au cours de laquelle on détecte la transition entre un objet N d'un premier type spécialisé d'objets ou d'un type d'objets par défaut et un objet N+1 consécutif et respectivement d'un second ou premier type spécialisé d'objets, on modifie ledit écart prédéterminé respectivement selon le type d'objets détecté pour appliquer un premier écart nominal ou un second écart nominal correspondant, **caractérisé en ce qu'**après détection d'une transition, on dépile lesdits objets plats (5) avec un écart nominal par défaut différent desdits premier et second écarts nominaux, **en ce qu'**au cours d'une étape "incrémentation compteur" (26) on comptabilise lesdits objets plats (5) subséquents à ladite transition, **en ce qu'**au cours d'une étape « vérification seuil comptage atteint" (27) on vérifie l'atteinte par ledit comptage d'un seuil de comptage prédéterminé et, lorsque ledit seuil de comptage est atteint, jusqu'à la prochaine "détection de transition" (22), on dépile lesdits objets plats (5) subséquents avec ledit premier, second écart nominal correspondant au type d'objets détecté.

10. Procédé de dépilage selon la revendication précédente, **caractérisé en ce qu'**au cours d'une étape de "détection de différence" (23), on détecte la différence entre au moins une caractéristique physique prédéterminée dudit objet plat (5) dépilé et la valeur nominale prédéterminée de ladite caractéristique physique pour ledit type spécialisé ou par défaut d'objets correspondant, et **en ce qu'**au cours d'une étape de "modulation de programme" (30), on module de manière prédéterminée en fonction de cette détection de différence, ledit écart nominal correspondant respectivement dans ledit programme de dépilage spécialisé ou par défaut.

## Patentansprüche

1. Abstapelvorrichtung (2) für Sortiermaschine (1) von flachen Gegenständen (5), die konfiguriert ist, um eingangs flache Gegenstände (5) im Stapel anzunehmen und ausgangs die voneinander durch einen vorbestimmten Abstand getrennten flachen Gegenstände (5) in Reihe auszugeben, wobei die Abstapelvorrichtung (2) wenigstens umfasst:
- erste Erfassungsmittel (11), die in der Lage sind, den Übergang zwischen einem Gegenstand N eines ersten spezifischen Typs von Gegenständen oder eines standardeingestellten Typs von Gegenständen und einem nachfolgenden Gegenstands N+1 jeweils eines zweiten oder ersten spezifischen Typs von Gegenständen zu erfassen,
- ein erstes spezifisches Abstapelprogramm und ein zweites spezifisches Abstapelprogramm, welche jeweils in der Lage sind, jeweils einen ersten nominalen Abstand und einen zweiten nominalen Abstand zwischen zwei aufeinanderfolgenden abgtestapelten flachen Gegenständen (5) einzuhalten,
- eine Regel-/Steuereinheit, die in der Lage ist, automatisch das eine der ersten und zweiten spezifischen Abstapelprogramme gemäß des erfassten Typs von Gegenständen auszuführen,
**dadurch gekennzeichnet,**
**dass** sie ein standardeingestelltes Abstapelprogramm umfasst, das in der Lage ist, zwischen zwei aufeinanderfolgenden abgestapelten flachen Gegenständen (5) einen von den ersten und zweiten nominalen Abständen verschiedenen standardeingestellten nominalen Abstand, einzuhalten, wobei die Regel-/Steuereinheit ausgebildet ist zum automatischen Ausführen des standardeingestellten Abstapelprogramms in Reaktion auf die Erfassung des Übergangs, die dem Übergang folgenden flachen Gegenstände (5) zu zählen, und in Reaktion auf das Erreichen eines vorbestimmten Zähl-Schwellenwerts für die nachfolgenden flachen Gegenstände (5) bis zu der nächsten Erfassung eines Übergangs das dem erfassten spezifischen Typ von Gegenständen entsprechende erste bzw. zweite spezifische Abstapelprogramm auszuführen.

2. Abstapelvorrichtung (2) nach dem vorhergehenden Anspruch, **dadurch gekennzeichnet, dass** der standardeingestellte nominale Abstand größer ist als der zweite nominale Abstand, der wiederum größer ist als der erste nominale Abstand.

3. Abstapelvorrichtung (2) nach Anspruch 1, **dadurch gekennzeichnet, dass** sie wenigstens ein drittes spezifisches Abstapelprogramm, das in der Lage ist, einen dritten nominalen Abstand zwischen zwei aufeinanderfolgenden flachen Gegenständen (5) einzuhalten, und ein viertes spezifisches Abstapelprogramm, das in der Lage ist, einen vierten nominalen Abstand zwischen zwei aufeinanderfolgenden flachen Gegenständen (5) einzuhalten, umfasst.

4. Abstapelvorrichtung (2) nach dem vorhergehenden Anspruch, **dadurch gekennzeichnet, dass** der dritte nominale Abstand größer als der zweite nominale Abstand und kleiner als der standardeingestellte nominale Abstand ist, und dass der vierte nominale Abstand größer als der dritte nominale Abstand und kleiner als der standardeingestellte nominale Abstand ist.

5. Abstapelvorrichtung (2) nach wenigstens einem der vorhergehenden Ansprüche, **dadurch gekennzeichnet, dass** die ersten Erfassungsmittel (11) ausgebildet sind zum Erfassen wenigstens eines der ersten, zweiten, dritten und vierten spezifischen Typen von Gegenständen gemäß eines vorbestimmten Typs von Gegenständen, der jeweils flachen Sendungen im Format Brief, großformatigen flachen Sendungen, Zeitschriften und verpackten flachen Sendungen entspricht.

6. Abstapelvorrichtung (2) nach wenigstens einem der vorhergehenden Ansprüche, **dadurch gekennzeichnet, dass** sie ferner zweite Erfassungsmittel (12) umfasst, die ausgebildet sind, um den Unterschied zwischen wenigstens einem vorbestimmten körperlichen Merkmal des abgestapelten flachen Gegenstands (5) und dem vorbestimmten nominalen Wert dieses körperlichen Merkmals für den dem flachen Gegenstand (5) entsprechenden spezifischen Typ von Gegenständen zu erfassen, wobei die Regel-/Steuereinheit in der Lage ist, auf vorbestimmte Weise in Abhängigkeit von dieser Erfassung des Unterschieds den korrespondierenden nominalen Abstand anzupassen.

7. Abstapelvorrichtung (2) nach einem der vorhergehenden Ansprüche, **dadurch gekennzeichnet, dass** die Steuereinheit in der Lage ist, den vorbestimmten Abstand zu verändern oder einen der nominalen Abstände anzupassen durch Anwenden eines vorbestimmten Werts auf wenigstens einen der Funktionsparameter der Abstapelvorrichtung (2), der ausgewählt ist aus der Gruppe wenigstens umfassend die Verlagerungsgeschwindigkeit des flachen Gegenstands (5), die Neigung des flachen Gegenstands (5) auf Seite, die Position und den Druck eines auf den flachen Gegenstand (5) angewendeten Gebläses, die Schwächung eines auf den flachen Gegenstand (5) angewendeten Ansaugens.

8. Abstapelvorrichtung (2) nach dem vorhergehenden Anspruch, **dadurch gekennzeichnet, dass** das vorbestimmte körperliche Merkmal ausgewählt ist aus der Gruppe wenigstens umfassend die Dimensionen, die Steifigkeit, die Dicke, das Gewicht des abgestapelten flachen Gegenstands.

9. Verfahren zum Abstapeln flacher Gegenstände (5), bei dem eingangs gestapelt angeordnete flache Gegenstände (5) angenommen werden, bei dem ein "Abstapeln"-Schritt (21) der flachen Gegenstände (5) ausgeführt wird und ausgangs die flachen Gegenstände getrennt durch einen vorbestimmten Abstand in Reihe ausgegeben werden, bei dem ein "Übergang Erfassen"-Schritt (22) ausgeführt wird, währenddem der Übergang von einem Gegenstand N eines ersten spezifischen Typs von Gegenständen oder eines standardeingestellten Typs von Gegenständen zu einem nachfolgenden Gegenstand N+1, der jeweils von einem ersten oder einem zweiten spezifischen Typ von Gegenständen ist, erfasst wird, der vorbestimmte Abstand jeweils gemäß des erfassten Typs von Gegenständen verändert wird zum Vorsehen eines jeweils entsprechenden ersten nominalen Abstands oder eines zweiten nominalen Abstands, **dadurch gekennzeichnet, dass** nach dem Erfassen eines Übergangs die flachen Gegenstände (5) mit einem von den ersten und zweiten nominalen Abständen verschiedenen standardeingestellten nominalen Abstand abgestapelt werden, dass während eines "Zähler Inkrementieren"-Schritts (26) die dem Übergang folgenden flachen Gegenstände (5) gezählt werden, dass während eines "Überprüfen Zählschwellenwert erreicht"-Schritts (27) geprüft wird, ob durch das Zählen ein vorbestimmter Zählschwellenwert erreicht ist, und wenn der Zählschwellenwert erreicht ist, bis zum nächsten "Übergang Erfassen" (22) die nachfolgenden flachen Gegenstände (5) mit dem dem erfassten Typ von Gegenständen entsprechenden ersten bzw. zweiten nominalen Abstand abgestapelt werden.

10. Verfahren zum Abstapeln nach dem vorhergehenden Anspruch, **dadurch gekennzeichnet, dass** im Zuge eines "Unterschied Erfassen"-Schritts (23) der Unterschied zwischen wenigstens einem vorbestimmten körperlichen Merkmal des abgestapelten flachen Gegenstands (5) und dem vorbestimmten nominalen Wert des körperlichen Merkmals für den entsprechendenden spezifischen Typ oder für den standardeingestellten Typ von Gegenständen erfasst wird, und dass im Zuge eines "Programm Anpassen"-Schritts (30) auf vorbestimmte Weise in Funktion dieser Erfassung des Unterschieds jeweils in dem spezifischen oder standardeingestellten Abstapelprogramm der entsprechende nominale Abstand angepasst wird.

## Claims

1. An unstacker device (2) for a sorting machine (1) for sorting flat articles (5), said unstacker device being configured to accept at its inlet flat articles (5) in a stack, and to deliver at its outlet said flat articles (5) in series, and with a predetermined gap between them, said unstacker device (2) including at least:
· first detection means (11) suitable for detecting the transition between an article N of a first specialized article type or of a default article type and a consecutive article N+1, respectively of a second specialized article type or of a first specialized article type;
· a first specialized unstacking program and a second specialized unstacking program, each of which is suitable for maintaining respectively a first nominal gap and a second nominal gap between two consecutive unstacked flat articles (5); and
· a monitoring/control unit suitable for automatically executing one of said first and second specialized unstacking programs depending on the article type that is detected;
said unstacker device being **characterized in that** it includes a default unstacking program suitable for maintaining a default nominal gap between two consecutive unstacked articles (5), which default nominal gap is different from said first and second nominal gaps, said monitoring/control unit being arranged for automatically executing said default unstacking program in response to detection of said transition, for counting said flat articles (5) subsequent to said transition, and, in response to a predetermined counting threshold being reached, for executing, for said subsequent flat articles (5) and until the next transition detection, that one of said first and second specialized unstacking programs that corresponds to the detected specialized article type.

2. An unstacker device (2) according to the preceding claim, **characterized in that** said default nominal gap is larger than said second nominal gap, which is itself larger than said first nominal gap.

3. An unstacker device (2) according to claim 1, **characterized in that** it includes at least one third specialized unstacking program suitable for maintaining a third nominal gap between two consecutive flat articles (5), and a fourth specialized unstacking program suitable for maintaining a fourth nominal gap between two consecutive flat articles (5).

4. An unstacker device (2) according to the preceding claim, **characterized in that** said third nominal gap is larger than said second nominal gap and is smaller than said default nominal gap, and said fourth nominal gap is larger than said third nominal gap and smaller than said default nominal gap.

5. An unstacker device (2) according to any preceding claim, **characterized in that** said first detection means (11) are arranged to detect at least one of said first, second, third, and fourth specialized article types on the basis of at least one predetermined article type and corresponding respectively to letter-format flat articles, to large-format flat articles, to magazines, and to wrapped flat mailpieces.

6. An unstacker device (2) according to any preceding claim, **characterized in that** it further includes second detection means (12) arranged to detect the difference between at least one predetermined physical characteristic of said unstacked flat article (5) and the predetermined nominal value of said physical characteristic for the specialized article type to which said flat article (5) corresponds, said monitoring/control unit being suitable for modulating said corresponding nominal gap in predetermined manner as a function of this difference detection.

7. An unstacker device (2) according to any preceding claim, **characterized in that** said control unit is suitable for modifying said predetermined gap or for modulating one of said nominal gaps by applying a predetermined value to at least one of the operating parameters of said unstacker device (2) chosen from the group comprising at least the speed of movement of said flat article (5), the inclination of said flat article (5) on edge, the position and the pressure of blowing applied to said flat article (5), the magnitude of suction applied to said article (5).

8. An unstacker device (2) according to the preceding claim, **characterized in that** said predetermined physical characteristic is chosen from the group comprising at least the dimensions, the stiffness, the thickness, and the weight of said unstacked flat article.

9. A method of unstacking flat articles (5), during which method flat articles (5) disposed as a stack are accepted as input, and an "unstacking" step (21) is performed for unstacking the flat articles (5) and said flat articles (5) are delivered as output in series and separated by a predetermined gap, a "transition detection" step (22) is performed during which the transition between an article N of a first specialized article type or of a default article type and a consecutive article N+1 respectively of a second or of a first specialized article type is detected, and said predetermined gap is modified respectively depending on the article type that is detected so as to apply a corresponding first nominal gap or a corresponding second nominal gap, said method being **characterized in that**, after a transition has been detected, said flat articles (5) are unstacked with a default nominal gap that is different from said first and second nominal gaps, **in that**, during an "increment counter" step (26), said flat articles (5) subsequent to said transition are counted, **in that**, during a "counting threshold reached" step (27) a check is made to determine whether said counting has reached a predetermined counting threshold, and, when said counting threshold is reached, and until the next transition detection in the "transition detection" step (22), said subsequent flat articles (5) are unstacked with said first or second nominal gap corresponding to the detected article type.

10. An unstacking method according to the preceding claim, **characterized in that**, during a "difference detection" step (23), a check is made to detect the difference between at least one predetermined physical characteristic of said unstacked flat article (5) and the predetermined nominal value of said physical characteristic for said corresponding specialized or default article type, and **in that**, during a "modulate program" step (30), said corresponding nominal gap is modulated in predetermined manner respectively in said specialized or in said default unstacking program as a function of said difference detection.
